# EUROPÄISCHE PATENTSCHRIFT

(11) **EP 3 472 393 B1**
(45) Veröffentlichungstag und Bekanntmachung des Hinweises auf die Patenterteilung: **30.11.2022**
(21) Anmeldenummer: 17733766.4
(22) Anmeldetag: 19.06.2017
(51) Int. Cl.: E02D 29/14

(54) **SCHACHTABDECKUNG FÜR SCHÄCHTE, KANALZUGÄNGE ODER ENTWÄSSERUNGSRINNEN**
MANHOLE COVER FOR SHAFTS, CHANNEL ACCESS OR DRAINAGE CHANNELS
DISPOSITIF DE FERMETURE DE PUITS, ACCES DE CANAL OU CANIVEAU D'ECOULEMENT DES EAUX

(30) Priorität: 20.06.2016 EP 16175328
(43) Veröffentlichungstag der Anmeldung: 24.04.2019
(73) Patentinhaber: BASF SE, 67056 Ludwigshafen am Rhein (DE)
(72) Erfinder: HENSEL, Torsten, 67056 Ludwigshafen (DE); FREY, Patrick, 67056 Ludwigshafen (DE); WEILER-SCHLECKER, Helge, 67056 Ludwigshafen (DE); WUEST, Andreas, 67056 Ludwigshafen (DE); BROCKMUELLER, Kay Michael, 67056 Ludwigshafen (DE); KOPECEK, Milan, 67056 Ludwigshafen (DE); SCHAEFER, Andre, 67056 Ludwigshafen (DE); PEREZ, Joaquin, 08810 Sant Pere de Ribes (ES)
(74) Vertreter: BASF IP Association
(86) Internationale Anmeldenummer: PCT/EP2017/064927
(87) Internationale Veröffentlichungsnummer: WO 2017/220487

(56) Entgegenhaltungen:
- AT-B- 342 519
- FR-A1- 2 335 655
- GB-A- 2 308 148
- KR-A- 20110 127 824
- US-A1- 2008 075 532

## Beschreibung

Die Erfindung betrifft eine Schachtabdeckung für Schächte, Kanalzugänge oder Entwässerungsrinnen in Verkehrsflächen.

Insbesondere bei Einsatz in Straßenflächen ist es erforderlich, dass die Schachtabdeckungen die Last von Fahrzeugen mit hohem Gewicht, beispielsweise Lastkraftwagen, tragen können müssen. Wenn ein Einsatz beispielsweise auf Fußgängerwegen oder in Fußgängerzonen oder auch in Einfahrten vorgesehen ist, reichen in der Regel auch niedrigere Lastklassen aus, da hier in der Regel kein Schwerlastverkehr auftritt.

Derzeit werden entsprechende Schachtabdeckungen zum Beispiel aus Gusseisen gefertigt, wobei in der Schachtabdeckung eine Betoneinlage eingebracht sein kann, die die Oberfläche der Schachtabdeckung bildet. Die Betoneinlage kann bearbeitet werden, um so zum Beispiel eine glatte Oberfläche zu erhalten.

Nachteil der entsprechenden Schachtabdeckungen ist jedoch deren sehr hohes Gewicht, was insbesondere dann von Nachteil ist, wenn der Schacht, der Kanalzugang oder die Entwässerungsrinne zum Beispiel zu Wartungszwecken geöffnet werden soll. Das Öffnen erfordert große körperliche Anstrengungen, die zu gesundheitlichen Schäden bei den eingesetzten Arbeitern führen können. Daher ist es wünschenswert, die Schachtabdeckungen mit geringerer Masse zu fertigen.

Für Schachtabdeckungen mit geringeren Anforderungen an die Tragfähigkeit, zum Beispiel für den Einsatz auf Gehwegen, in privaten Einfahrten oder auch auf Terrassen, ist es bereits bekannt, Kunststoff zu nutzen, um die Masse der Schachtabdeckung zu minimieren. Diese können jedoch aufgrund ihres Aufbaus nicht für höhere Lastklassen, insbesondere nicht für die Lastklasse D4UU eingesetzt werden.

Von dem Dokument KR20110127824 ist eine Schachabdeckung gemäß dem Oberbegriff von Anspruch 1 bekannt.

Aufgabe der vorliegenden Erfindung war es daher, eine Schachtabdeckung für Schächte, Kanalzugänge oder Entwässerungsrinnen insbesondere für hohe Lastklassen bereitzustellen, die ein geringeres Gewicht aufweist als die bisher bekannten Schachtabdeckungen.

Diese Aufgabe wird gelöst durch eine Schachtabdeckung für Schächte, Kanalzugänge oder Entwässerungsrinne gemäß Anspruch 1 gelöst.

Überraschenderweise hat sich gezeigt, dass es durch Verwendung eines Verstärkungselements und einem Aufbau der Schachtabdeckung mit einem Körper aus Kunststoff möglich ist, eine Schachtabdeckung zu erhalten, die auch den Anforderungen an hohe Lastklassen genügt, beispielsweise entsprechend der Klasse D400 nach DIN EN 124-1:2015-09 beziehungsweise der DIN EN 1433:2005-05 oder der DIN 19580: 2010-07 oder höher und ein wesentlich geringeres Gewicht aufweist als die derzeit üblicherweise eingesetzten Schachtabdeckungen aus Gusseisen oder aus einem Verbund aus Gusseisen und Beton. Selbstverständlich genügt eine solche Schachtabdeckung auch geringeren Lastklassen, beispielsweise A15, B125, C250 nach DIN EN 124-1:2015-09 beziehungsweise der DIN EN 1433: 2005-05 oder der DIN 19580: 2010-07

Im Rahmen der vorliegenden Erfindung werden als Schächte sowohl Ablaufschächte als auch Zugänge zum Beispiel zu Gasleitungen, Wasserleitungen oder Strom- und Telekommunikationsleitungen sowie zu Armaturen, die in solchen Leitungen eingesetzt werden, bezeichnet. Eine ausreichende statische Festigkeit und Formstabilität wird erreicht, wenn der Körper aus Kunststoff aus stoffschlüssig miteinander verbundenen Elementen mit im Wesentlichen gleicher Wanddicke aufgebaut ist. Im Wesentlichen gleiche Wanddicke bedeutet dabei, dass die Wanddicke der einzelnen Elemente um nicht mehr als 50% voneinander abweicht. Die einzelnen Elemente des Körpers aus Kunststoff sind Rippen oder Rippen kombiniert mit Basisplatten. Die Basisplatte verläuft dabei bei eingebauter Schachtabdeckung parallel zu der den Schacht, Kanalzugang oder der Entwässerungsrinne umgebenden Oberfläche. Dabei kann der Körper sowohl mit als auch ohne Basisplatte aufgebaut sein. Es ist möglich, dass der Körper aus Kunststoff nur aus senkrecht zu der den Schacht, Kanalzugang oder die Entwässerungsrinne umgebenden Oberfläche verlaufenden Rippen aufgebaut ist. Erfindungsgemäß sind die Rippen entweder senkrecht zu der den Schacht, Kanalzugang oder die Entwässerungsrinne umgebenden Oberfläche oder in einem Winkel von mehr als 45° zu der den Schacht, Kanalzugang oder die Entwässerungsrinne umgebenden Oberfläche. Bevorzugt sind die Rippen in einem Winkel zwischen 80° und 90° zu der den Schacht, Kanalzugang oder die Entwässerungsrinne umgebenden Oberfläche ausgerichtet, wobei ein Winkel von 90° bedeutet, dass die Rippen senkrecht zur Oberfläche verlaufen.

Um eine gleichmäßige Lastverteilung im Körper aus Kunststoff zu erhalten, verlaufen die Rippen in mindestens zwei Richtungen, so dass sich die Rippen in mindestens einem Kreuzungspunkt schneiden. Die Rippen können dabei zum Beispiel ein Gitter bilden oder auch sternförmig auf einen zentralen Punkt zulaufen. Bei einer sternförmigen Anordnung von Rippen ist es weiterhin möglich, auch Rippen vorzusehen, die den zentralen Punkt ringförmig umschließen, wobei jeweils zwischen zwei der sternförmig angeordneten Rippen ein Rippenabschnitt der den zentralen Punkt ringförmig umschließenden Rippe liegt. Der Rippenabschnitt kann jeweils gerade oder gekrümmt verlaufen. Bevorzugt ist es jedoch, wenn die Rippen ein Gitter bilden, das heißt, als Kreuzrippenstruktur vorliegen.

Der äußere Umfang der Schachtabdeckung kann jede beliebige Form aufweisen, wobei die Form der Form des Querschnitts des abzudeckenden Schachts oder Kanalzugangs oder der abzudeckenden Entwässerungsrinne entspricht. Übliche Formen des äußeren Umfangs der Schachtabdeckung sind eine Kreisform, eine Rechteckform, oder eine ovale Form.

In einer ersten Ausführungsform der Erfindung ist das Verstärkungselement gewölbt. Hierbei kann das Verstärkungselement bei Draufsicht auf die montierte Schachtabdeckung entweder nach unten gewölbt, das heißt konkav, oder nach oben gewölbt, das heißt konvex, sein. Bei nach unten gewölbtem Verstärkungselement befindet sich bei montierter Schachtabdeckung somit der niedrigste Punkt des Verstärkungselements in zentralen Bereich der Schachtabdeckung wohingegen bei nach oben gewölbtem Verstärkungselement der höchste Punkt des Verstärkungselements im zentralen Bereich der Schachtabdeckung liegt. Bevorzugt befindet sich der höchste Punkt bei nach oben gewölbtem Verstärkungselement beziehungsweise der tiefste Punkt bei nach unten gewölbtem Verstärkungselement in der Mitte der Schachtabdeckung. Bevorzugt ist das Verstärkungselement nach oben gewölbt. Dies ist jedoch insbesondere dann nicht möglich, wenn die Auflagefläche, auf der die Schachtabdeckung nach Montage aufliegt nur eine geringe Tiefe aufweist. Um einen flächenbündigen Einbau zu ermöglichen, darf die Schachtabdeckung in diesem Fall am Rand nur eine geringe Dicke aufweisen. Die größte Dicke der Schachtabdeckung befindet sich in der Mitte der Schachtabdeckung. Um eine ebene Oberfläche zu erhalten, ist dabei eine Wölbung nach unten, die in den Schacht, Kanalzugang oder die Entwässerungsrinne hineinragt, notwendig.

Im Unterschied dazu weist eine Schachtabdeckung mit einem Verstärkungselement, das nach oben gewölbt ist, am Rand die größte Dicke auf und in der Mitte der Schachtabdeckung die geringste Dicke. Dies erfordert eine entsprechend tiefe Auflagefläche zur Montage, um eine flächenbündige Montage zu ermöglichen.

Unabhängig davon, ob das Verstärkungselement nach oben oder nach unten gewölbt ist, liegt der Körper aus Kunststoff auf dem Verstärkungselement, so dass das Verstärkungselement bei montierter Schachtabdeckung unten liegt und es somit möglich ist, dass bei montierter Schachtabdeckung das Verstärkungselement auf der Auflagefläche aufliegt und kein Kunststoffmaterial. Dies hat insbesondere den Vorteil, dass bei starker Belastung der Schachtabdeckung keine Schädigungen an der Auflagefläche der Schachtabdeckung auftreten, beispielsweise Risse oder Abplatzungen am Körper aus Kunststoffmaterial.

Das nach oben oder nach unten gewölbte Verstärkungselement ist in einer Ausführungsform der Erfindung ohne Öffnungen oder Löcher ausgebildet. In einer alternativen Ausführungsform sind in dem gewölbt ausgeführten Verstärkungselement Öffnungen oder Löcher ausgebildet, die zum Beispiel für die Be- und Entlüftung des Schachts oder Kanalzugangs oder der Entwässerungsrinne dienen können. Weiterhin kann durch entsprechende Löcher im Verstärkungselement auch Wasser von der Oberfläche in den Schacht, Kanalzugang oder in die Entwässerungsrinne ablaufen. Sowohl für die Funktion zur Be- und Entlüftung als auch für die Funktion als Wasserablauf ist dabei erforderlich, dass der Körper aus Kunststoff insbesondere an den Positionen, an denen die Öffnungen oder Löcher im Verstärkungselement ausgebildet sind, Öffnungen aufweist, durch die Luft und/oder Wasser strömen können.

In einer Ausführungsform der Erfindung ist das nach oben oder nach unten gewölbte Verstärkungselement nicht in Form einer Platte ausgeführt sondern aus gewölbten Streifen aufgebaut, die in der Mitte des Verstärkungselements zusammenlaufen. Die Streifen sind dabei so gewölbt, dass je nach Montage des Verstärkungselements entweder der höchste Punkt des Verstärkungselements oder der tiefste Punkt des Verstärkungselements in der Mitte der Schachtabdeckung ist. Die Streifen weisen dabei von außen zur Mitte der Schachtabdeckung einen parabolischen, einen hyperbolischen oder einen elliptischen Verlauf auf oder haben die Form eines Kreisbogens. Unabhängig von der Form der Wölbung der einzelnen Streifen ist es jedoch bevorzugt, wenn der gewölbte Verlauf von Rand über die Mitte zum Rand der Schachtabdeckung stetig ist.

Wenn das Verstärkungselement aus Streifen aufgebaut ist, so ist es insbesondere bevorzugt, wenn die Streifen sternförmig von der Mitte des Verstärkungselements zum Rand verlaufen. Die Enden der Streifen können dabei mit einem äußeren umlaufenden Streifen verbunden werden. Die Form des äußeren umlaufenden Streifens ist dabei abhängig von der Form der Schachtabdeckung. Die Form des äußeren umlaufenden Streifens entspricht vorzugsweise der Form der Schachtabdeckung, so dass bei einer runden Schachtabdeckung der umlaufende Streifen ebenfalls rund ist, wohingegen der äußere umlaufende Streifen bei einer eckigen Schachtabdeckung ebenfalls eckig ist.

In einer weiteren Ausführungsform umfasst das Verstärkungselement einen äußeren umlaufenden Streifen und eine zentrale Platte, die jeweils mit dem Körper aus Kunststoff verbunden sind, wobei die zentrale Platte oder ein mit der zentralen Platte verbundener, sich in axialer Richtung erstreckender Stab mit dem äußeren umlaufenden Streifen durch Speichen, Stäbe oder Seile verbunden ist. In der Schachtabdeckung kann der Körper aus Kunststoff die Speichen, Stäbe oder Seile umschließen oder auf den Speichen, Stäben oder Seilen aufliegen.

Wenn der Körper aus Kunststoff die Speichen, Stäbe oder Seile umschließt, wird das Verstärkungselement bei der Herstellung der Schachtabdeckung vorzugsweise umspritzt. Bei einer Gestaltung, bei der der Körper aus Kunststoff auf den Speichen Stäben oder Seilen aufliegt, ist es möglich, Verstärkungselement und Körper aus Kunststoff in zwei unabhängigen Produktionsschritten zu fertigen und anschließend zusammenzufügen und beispielsweise durch Verschrauben, Verclipsen, Verschweißen, Verkleben oder Vernieten miteinander zu verbinden.

In einer weiteren Ausführungsform ist es auch möglich, das Verstärkungselement so zu gestalten, dass im Verstärkungselement Sicken ausgebildet sind. Hierbei ist es sowohl möglich, eine flache Platte als Verstärkungselement zu nutzen und in der flachen Platte die Sicken auszubilden oder alternativ das Verstärkungselement wie vorstehend beschrieben gewölbt auszuführen und zusätzlich Sicken einzubringen. Die Sicken sind dabei vorzugsweise so angeordnet, dass zwischen den Sicken jeweils Streifen sind, die sich von der Mitte des Verstärkungselements zum Rand hin erstrecken. Dies führt zu einer im Wesentlichen dreieckigen Form der Sicken, bei der die Breite der Sicken von außen zur Mitte des Verstärkungselements hin abnimmt. Hierdurch sind die Streifen zwischen den Sicken im Wesentlichen sternförmig angeordnet. Alternativ zum Einbringen von Sicken ist es auch möglich, das Verstärkungselement zum Beispiel wellenförmig zu gestalten, wobei die Wellen so ausgeführt sind, dass diese zentral auf einen Mittelpunkt des Verstärkungselements zulaufen.

Auch das mit Sicken ausgeführte Verstärkungselement oder das wellenförmig ausgeführte Verstärkungselement kann zusätzlich Öffnungen oder Löcher aufweisen, um eine Be- und Entlüftung des Schachtes oder Kanalzugangs oder der Entwässerungsrinne zu ermöglichen oder die Möglichkeit zu geben, dass Wasser von der Schachtabdeckung in den Schacht, Kanalzugang oder die Entwässerungsrinne ablaufen kann.

Wenn das Verstärkungselement mit einem umlaufenden Streifen ausgeführt ist, ist es möglich, im umlaufenden Streifen Öffnungen oder Löcher vorzusehen, durch die eine Be- und Entlüftung oder ein Wasserablauf möglich ist. Alternativ ist es jedoch auch möglich, die offenen Bereiche zwischen den gewölbten Streifen oder zwischen den Speichen, Stäben oder Seilen zur Be- und Entlüftung beziehungsweise als Wasserablauf zu nutzen.

In einer weiteren Ausführungsform ist es auch möglich, das Verstärkungselement aus sich kreuzenden vertikalen Elementen zu gestalten. Die vertikalen Elemente sind dabei vorzugsweise an der bei eingesetzter Schachtabdeckung zur Oberfläche der Straße verlaufenden Seite eben und können an der gegenüber liegenden, das heißt in den Schacht, Kanalzugang oder die Entwässerungsrinne weisenden Seite gekrümmt sein. Um die vertikalen Elemente miteinander zu verbinden, ist es zum Beispiel möglich, in diese Schlitze einzubringen und so die einzelnen sich kreuzenden vertikal verlaufenden Elemente ineinander zu stecken. Alternativ ist es selbstverständlich auch möglich, die einzelnen Elemente miteinander zu verschweißen. Bevorzugt ist es jedoch, die Elemente ineinander zu stecken. Bei einer derartigen Gestaltung mit vertikalen Elementen des Verstärkungselements werden diese zur Herstellung der Schachtabdeckung mit dem Körper aus Kunststoff umschlossen. Hierzu ist es besonders bevorzugt, das Verstärkungselement in eine Spritzgießmaschine einzulegen und zur Herstellung des Körpers aus Kunststoff das Verstärkungselement zu umspritzen. Um eine ebene Oberfläche zu erhalten ist es weiterhin vorteilhaft, eine Platte zur Abdeckung vorzusehen, wobei diese vorzugsweise ebenfalls vertikal verlaufende Rippen und gegebenenfalls eine Basisplatte aufweist, wobei die abdeckende Platte mit den Rippen auf dem Verstärkungselement aufliegt, wenn keine Basisplatte vorgesehen ist oder mit der Basisplatte, wenn eine Basisplatte vorgesehen ist. Der Abstand der Rippen, mit denen die Platte zur Abdeckung auf dem Verstärkungselement aufliegt, ist dabei kleiner als der Abstand zwischen den einzelnen Elementen aus dem das Verstärkungselement gefertigt ist. Hierdurch wird eine bessere Verteilung auf dem Verstärkungselement erzielt.

Gemäß der Erfindung ist das Material des Verstärkungselements Metall. Ein weiteres geeignetes Material ist Keramik oder verstärkter Kunststoff, wobei bei Verwendung eines verstärkten Kunststoffs bevorzugt ein mit Endlosfaser verstärkter Kunststoff eingesetzt wird. Insbesondere, wenn das Verstärkungselement nach unten gewölbt ist, oder aus einem umlaufenden Streifen und einer zentralen Platte, die mit Stäben, Speichen oder Seilen verbunden sind, ist das Verstärkungselement aus einem Metall oder einem mit Endlosfaser verstärkten Kunststoff, insbesondere aus einem Metall, da das Verstärkungselement in diesem Fall insbesondere auf Zug belastet wird und daher ein für Zugbelastungen stabiles Material eingesetzt werden muss. Im Unterschied dazu wird das Verstärkungselement in einer nach oben gewölbten Ausführungsform auf Druck belastet, so dass hier Materialien eingesetzt werden sollten, die gegenüber Druckbelastungen stabil sind, wobei auch hier Metalle als Material für das Verstärkungselement bevorzugt sind.

Besonders bevorzugt als Material für das Verstärkungselement sind eisenhaltige Metalle, beispielsweise Gusseisen oder Stahl. Der Vorteil des Einsatzes von Stahl ist dessen größere plastische Verformbarkeit. Dies hat den Vorteil, dass ein Verstärkungselement aus Stahl in einer geringeren Dicke und damit mit geringerer Masse gefertigt werden kann als ein Verstärkungselement aus Gusseisen. Ein weiterer Vorteil für die Verwendung von Stahl für das Verstärkungselement ist, dass dieses durch übliche für Stahl geeignete Verarbeitungsverfahren geformt werden kann. So ist es zum Beispiel möglich, die Form des Verstärkungselements aus einer Stahlplatte auszustanzen und durch Tiefziehen zu formen.

So lässt sich zum Beispiel ein Verstärkungselement mit einem umlaufenden Rand und einer zentralen Platte, wobei der umlaufende Rand und die zentrale Platte durch Streifen miteinander verbunden sind durch Ausstanzen oder Ausschneiden eines inneren Teils, der die zentrale Platte umfasst, an der sich in radialer Richtung erstreckende Streifen ausgebildet sind, aus einer kreisförmigen Platte erstellen. Hierdurch ergibt sich ein zweites Teil, das den äußeren Rand mit sich in Richtung zum Mittelpunkt erstreckenden Streifen aufweist. Vorzugsweise sind die Streifen, die mit dem äußeren Rand verbunden sind genauso breit wie die Streifen, die von der zentralen Platte nach außen ragen. Zur Herstellung des Verstärkungselements können dann sowohl das Teil mit dem äußeren Rand und nach innen ragenden Streifen als auch das Teil mit der zentralen Platte und den nach außen ragenden Streifen in die für das Verstärkungselement gewünschte gewölbte Form gebracht werden und anschließend die nach innen ragenden Streifen und die nach außen ragenden Streifen zum Beispiel durch Verschweißen miteinander verbunden werden, um ein Verstärkungselement zu erhalten. Neben dem Verschweißen der nach innen und nach außen ragenden Streifen ist selbstverständlich auch jede andere Verbindung von metallischen Bauteilen, zum Beispiel Vernieten, Verschrauben, Verkleben oder ein gegenseitiges Verhaken möglich. Bevorzugt ist jedoch ein gegenseitiges Verhaken der Streifen.

Als Material für den Körper aus Kunststoff kann jeder beliebige duroplastische oder thermoplastische Kunststoff eingesetzt werden. Bevorzugt wird ein thermoplastischer Kunststoff verwendet, da dieser einfacher spritzgießbar und recyclierbar ist. Geeignete thermoplastische Kunststoffe sind zum Beispiel Polyester wie Polyethylenterephthalat (PET), Polybutylenterephthalat (PBT); Polyamid (PA); Polyvinylchlorid (PVC), Polypropylen (PP), Polyethylen (PE), Polystyrol (PS), Polycarbonat (PC), Styrol-Acrylnitril-Copolymer (SAN), Acrylnitril-Butadien-Styrol-Copolymer (ABS), Acrylnitril-Styrol-Acrylester (ASA), Polyoxymethylen (POM), Polymethylmethacrylat (PMMA), Polystyrol (PS), syndiotaktisches Polystyrol (SPS), Polyphthalamid (PPA), Polyphenylensulfid (PPS). Hiervon sind bevorzugt Polyamid (PA), Polyvinylchlorid (PVC), Polypropylen (PP), Polyethylen (PE) und Polycarbonat (PC). Besonders bevorzugt ist als Kunststoff Polyamid 6 oder Polyamid 6.6.

Wenn ein duroplastischer Kunststoff als Material für den Körper aus Kunststoff eingesetzt wird, eignen sich zum Beispiel Formaldehyd-Formmassen, beispielsweise Phenol-Formaldehyd-Harz (PF), Resorcin-Formaldehyd-Harz (RF), Cresol-Formaldehyd-Harz (CF), Xylol-Formaldehyd-Harz (XF), Furfurylalkohol-Formaldehyd-Harz (FF), Melamin-Formaldehyd-Harz (MF), Harnstoff-Formaldehydharz (UF), Melamin-Harnstoff-Formaldehyd-Harz (MUF), Melamin-Harnstoff-Phenol-Formaldehyd-Harz (MUPF), Ungesättigte Polyester-Harze (UP),Vinylester-Harze (VE), Phenacrylat-Harze, Vinylesterurethane (VU) Epoxid-Harze (EP), Diallylphthalat-Harze, Allylester (PDAP), Silikon-Harze (SI), Polyurethane (PUR).

Zur Modifikation der Eigenschaften des Kunststoffs kann der Kunststoff mindestens einen Füllstoff zur Verstärkung enthalten. Der Füllstoff zur Verstärkung kann faser- oder teilchenförmig vorliegen. Eingesetzt werden können zum Beispiel Kohlenstofffasern, Glasfasern, Glaskugeln, amorphe Kieselsäure, Asbest, Calciumsilikat, Calciummetasilikat, Magnesiumcarbonat, Kaolin, Kreide, gepulverter Quarz, Glimmer, Bariumsulfat und Feldspat.

Um eine hinreichende Verstärkung zu erzielen, insbesondere eine ausreichende Zug- beziehungsweise Druckfestigkeit, ist es bevorzugt, dass der Füllstoff zur Verstärkung in Form von Fasern vorliegt.

Bevorzugte faserförmige Füllstoffe sind Glasfasern, Kohlenstofffasern, Aramidfasern und Kaliumtitanatfasern. Besonders bevorzugt hierbei sind Glasfasern. Die faserförmigen Füllstoffe können als Rovings, Matten oder Schnittglas in den handelsüblichen Formen eingesetzt werden.

Besonders bevorzugt werden die Fasern als Kurzfasern oder Langfasern eingesetzt und weisen üblicherweise eine Länge im Bereich von 0,1 bis 14 mm auf. Der Durchmesser der Fasern liegt vorzugsweise im Bereich von 5 bis 20 µm.

Zur besseren Haftung mit dem Thermoplasten können die Füllstoffe oberflächlich vorbehandelt sein.

Der Anteil der Füllstoffe im Kunststoff liegt dabei vorzugsweise im Bereich von 10 bis 70 Gew.-%, insbesondere im Bereich von 40 bis 65 Gew.-% bezogen auf die Gesamtmasse des Kunststoffs inklusive aller Zusatzstoffe.

Der Kunststoff kann weiterhin übliche Zusatzstoffe enthalten. Übliche Zusatzstoffe sind zum Beispiel Schlagzähmodifizierer, Weichmacher, UV-Stabilisatoren, Farbstoffe, Stabilisatoren, und Entformungshilfsmittel. Hierbei können alle beliebigen, dem Fachmann bekannten Zusatzstoffe eingesetzt werden. Die Zusatzstoffe werden in fachüblichen Mengen zugegeben.

Unabhängig davon, ob der Körper aus Kunststoff zusätzlich zu den Rippen eine Basisplatte aufweist, ist in einer Ausführungsform der Erfindung der Körper aus Kunststoff so gestaltet, dass dieser eine ebene Platte aufweist, die auf den Rippen aufliegt und mit den Rippen verbunden ist. Durch die auf den Rippen aufliegende Platte lässt sich eine Oberfläche der Schachtabdeckung erhalten, die vorzugsweise strukturiert wird, um Unfälle aufgrund einer zu glatten Oberfläche zu vermeiden. Derartige Unfälle können insbesondere auftreten, wenn die Oberfläche feucht oder nass ist und ein Fußgänger oder Fahrzeug darauf ins Rutschen gerät. Alternativ ist es auch möglich, in die Platte ein Muster oder eine bildliche Darstellung einzubringen. Entsprechende bildliche Darstellungen können rein künstlerischer Natur sein, um eine optische Aufwertung der Schachtabdeckung zu erhalten. Alternativ ist es jedoch auch möglich, zum Beispiel Firmenzeichen oder Werbung in Form eines Reliefs in die Oberfläche der Platte einzubringen. Bevorzugt ist jedoch eine glatte Oberfläche.

Alternativ zur Ausbildung der Platte aus Kunststoff ist es auch möglich, eine obere Platte aus dem gleichen Material wie das Verstärkungselement vorzusehen. In diesem Fall umschließt das Material des Verstärkungselements den Körper aus Kunststoff. Auch wirkt das die obere Platte zusätzlich zur Verstärkung. Das Verstärkungselement und die obere Platte werden dann nach dem Einbringen des Körpers aus Kunststoff miteinander verbunden, wobei hierbei eine stoffschlüssige, eine formschlüssige oder eine kraftschlüssige Verbindung möglich ist. Geeignet für die Verbindung des Verstärkungselements und der oberen Platte sind insbesondere verschweißen oder verschrauben. Bevorzugt ist dabei eine lösbare Verbindung, um im Bedarfsfall einzelne Komponenten der Schachtabdeckung austauschen zu können. Wenn das Verstärkungselement und die obere Platte verschraubt werden, ist es auch möglich, hierzu eine Verschraubung zu nutzen, mit der die Schachtabdeckung an der Auflagefläche des Schachts oder Kanalzugangs oder der Entwässerungsrinne verschraubt wird.

Unabhängig von der Form des Verstärkungselements kann der Körper aus Kunststoff formschlüssig oder kraftschlüssig mit dem Verstärkungselement verbunden werden. Eine formschlüssige Verbindung wird zum Beispiel erhalten, wenn der Körper aus Kunststoff durch ein Spritzgussverfahren hergestellt wird und vor dem Einspritzen des Kunststoffs das Verstärkungselement in das Formwerkzeug eingelegt wird, so dass dieser mit dem Kunststoff umspritzt werden kann.

Aufgrund der unterschiedlichen thermischen Ausdehnung von Verstärkungselement und Kunststoffmaterial ist es jedoch bevorzugt, den Körper aus Kunststoff an ausgewählten Positionen kraftschlüssig oder formschlüssig mit dem Verstärkungselement zu verbinden und so zwischen den Befestigungspositionen eine Relativbewegung zwischen Körper aus Kunststoff und Verstärkungselement zuzulassen. Hierbei ist jedoch darauf zu achten, dass der Körper aus Kunststoff verschiebbar auf dem Verstärkungselement aufliegt. Durch das Aufliegen des Körpers aus Kunststoff wird gewährleistet, dass Belastungen, die auf den Körper aus Kunststoff wirken, zum Beispiel wenn die Schachtabdeckung von einem Fahrzeug überfahren wird, gleichmäßig auf das Verstärkungselement übertragen werden.

Um den Körper aus Kunststoff mit dem Verstärkungselement zu verbinden, ist es zum Beispiel möglich, im Verstärkungselement Löcher auszubilden, durch die der Kunststoff des Körpers aus Kunststoff zur Verbindung mit dem Verstärkungselement gepresst ist oder den Körper aus Kunststoff mit dem Verstärkungselement zu verclipsen oder zu verschrauben. Wenn das Kunststoffmaterial durch Löcher im Verstärkungselement gepresst ist, wird der Kunststoff in schmelzflüssigem Zustand bei der Herstellung des Körpers aus Kunststoff durch die Löcher gepresst. Um eine stabile Verbindung zu erhalten, ist die Menge an Kunststoff, die durch die Löcher gepresst wird, so groß, dass unterhalb des Verstärkungselements an jedem Loch ein Kopf gebildet wird, der an der Unterseite des Verstärkungselements aus Metall anliegt und einen größeren Durchmesser als das Loch aufweist. Alternativ zu der Verbindung durch Durchspritzen des Kunststoffes durch Löcher im Verstärkungselement ist auch, wie vorstehend bereits beschrieben, ein Umspritzen des Verstärkungselements mit dem Kunststoff möglich.

Eine weitere Möglichkeit zur Verbindung des Körpers aus Kunststoff mit dem Verstärkungselement ist eine Verschraubung oder Verclipsung. Wenn der Körper aus Kunststoff mit dem Verstärkungselement verschraubt werden soll, ist es zum Beispiel möglich, sowohl im Verstärkungselement als auch im Körper aus Kunststoff Durchgangsbohrungen vorzusehen, durch die Schrauben geführt werden, die mit Muttern befestigt werden. Alternativ können auch entweder im Verstärkungselement Gewinde und im Körper aus Kunststoff Durchgangsbohrungen oder im Körper aus Kunststoff Gewinde und im Verstärkungselement Durchgangsbohrungen auszubilden und Schrauben durch die Durchgangsbohrungen zu führen und im Gewinde im Verstärkungselement oder im Körper aus Kunststoff zu verschrauben. Eine weitere Möglichkeit zur Verschraubung ist, am Verstärkungselement oder am Körper aus Kunststoff kurze Gewindestangen auszubilden, die durch Durchgangsbohrungen im jeweils anderen Teil geführt und mit Muttern fixiert werden. Wenn der Körper aus Kunststoff und das Verstärkungselement miteinander verclipst werden sollen, können entweder an den Bauteilen die Clipse angebracht sein oder es werden separate Clipse verwendet.

Neben dem Durchspritzen, Umspritzen, Verschrauben oder Verclipsen ist auch jede andere Möglichkeit zur Verbindung von Körper aus Kunststoff und Verstärkungselement möglich, beispielsweise vernieten oder verkleben.

Weiterhin ist es auch möglich, eine Umspritzung zu realisieren, bei der der Körper aus Kunststoff das Verstärkungselement am äußeren Umfang umschließt.

Bevorzugt sind jedoch Verbindungen, die eine Verschiebung relativ zueinander ermöglichen, um thermische Spannungen bei unterschiedlichen thermischen Ausdehnungen ausgleichen zu können.

Um zu verhindern, dass die Schachtabdeckung aufgrund des geringen Gewichtes auf einfache Weise von dem Schacht, Kanalzugang oder die Entwässerungsrinne entfernt werden kann, ist es weiterhin bevorzugt, wenn in der Schachtabdeckung Senklöcher ausgebildet sind, durch die die Schachtabdeckung mit der Auflagefläche am Schacht, Kanalzugang oder der Entwässerungsrinne verschraubbar ist. Um die Schachtabdeckung zu entfernen ist hierbei erforderlich, zunächst die Schrauben zu lösen, mit denen die Schachtabdeckung befestigt ist.

Ausführungsbeispiele der Erfindung sind in den Figuren dargestellt und werden in der nachfolgenden Beschreibung näher erläutert.

Es zeigen:
Figur 1 eine Schachtabdeckung mit nach oben gewölbtem Verstärkungselement,
Figur 2 eine Schachtabdeckung mit nach unten gewölbtem Verstärkungselement,
Figur 3 ein Verstärkungselement mit mehreren gewölbten Streifen,
Figur 4 zwei Einzelteile, die zusammengefügt das in Figur 3 dargestellten Verstärkungselement ergeben,
Figur 5 ein Verstärkungselement mit einem umlaufenden äußeren Streifen und einen zentralen Stapel, der mit Speichen am äußeren umlaufenden Streifen befestigt ist,
Figur 6 ein Verstärkungselement mit einem umlaufenden äußeren Streifen und einer zentralen Platte, die mit Speichen am äußeren umlaufenden Streifen befestigt ist,
Figur 7 ein Verstärkungselement mit wellenförmig ausgebildeten Sicken,
Figur 8 einen Ausschnitt aus einer Schachtabdeckung mit einem unteren Verstärkungselement, einer oberen Platte aus dem gleichen Material wie das Verstärkungselement, einen Körper aus Kunststoff zwischen den metallischen Teilen und äußeren Ummantelung aus Kunststoff,
Figur 9 einen Ausschnitt einer Schachtabdeckung mit einem Verstärkungselement, einer oberen Platte und einem dazwischen liegenden Körper aus Kunststoff in einer ersten Ausführungsform,
Figur 10 einen Ausschnitt einer Schachtabdeckung mit einem Verstärkungselement, einer oberen Platte und einem Körper aus Kunststoff in einer zweiten Ausführungsform,
Figuren 11.1 bis 11.4 verschiedene Rippengeometrien für den Körper aus Kunststoff,
Figur 12 einen Schnitt durch eine Schachtabdeckung mit vertikal ausgerichteten Elementen zur Bildung des Verstärkungselements.

Figur 1 zeigt einen Schnitt durch eine Schachtabdeckung mit einem nach oben gewölbten Verstärkungselement.

Ein Schacht, ein Kanalzugang oder eine Entwässerungsrinne wird mit einer Schachtabdeckung 1 abgedeckt. Hierzu weist der Schacht, Kanalzugang oder die Entwässerungsrinne eine Auflagefläche 3 auf. Die Auflagefläche 3 umläuft dabei den Schacht, Kanalzugang oder die Entwässerungsrinne entlang des Umfangs.

Erfindungsgemäß weist die Schachtabdeckung ein Verstärkungselement 5 und einen Körper 7 aus Kunststoff auf. In der hier dargestellten Ausführungsform umfasst der Körper aus Kunststoff Rippen 9 und eine auf den Rippen 9 aufliegende Platte 11. Die auf den Rippen 9 aufliegende Platte 11 ist dabei üblicherweise stoffschlüssig mit den Rippen verbunden. Durch die aufliegende Platte 11 kann eine glatte Oberfläche der Schachtabdeckung 1 erzielt werden.

Um den Körper aus Kunststoff 7 mit dem Verstärkungselement 5 zu verbinden, ist es bevorzugt, wenn im Verstärkungselement 5 Löcher ausgebildet sind, durch die die Kunststoffmasse fließen kann. Unterhalb der Löcher in dem Verstärkungselement 5 bilden sich Erweiterungen 13, so dass eine stabile Verbindung von Verstärkungselement 5 und Körper 7 aus Kunststoff erhalten wird. Eine entsprechende Befestigung lässt sich zum Beispiel erzielen, indem der Körper 7 aus Kunststoff spritzgegossen wird und beim Spritzgießen das Verstärkungselement 5 in das Formwerkzeug eingelegt wird. Alternativ ist es auch möglich, den Körper 7 aus Kunststoff und das Verstärkungselement 5 separat zu fertigen und anschließend zum Beispiel durch Verclipsen, Klammern, Verkleben oder Verschrauben am Verstärkungselement 5 zu befestigen. Bevorzugt ist es jedoch, die Verbindung von Verstärkungselement 5 und Körper 7 aus Kunststoff mittels Durchspritzen beim Herstellungsprozess des Körpers 7 aus Kunststoff zu realisieren.

Figur 2 zeigt eine Schachtabdeckung mit einem nach unten gewölbten Verstärkungselement. Die in Figur 2 dargestellte Schachtabdeckung 1 unterscheidet sich von der in Figur 1 dargestellten durch die Richtung, in der das Verstärkungselement 5 gewölbt ist. Im Unterschied zu der in Figur 1 dargestellten Ausführungsform ist bei der in Figur 2 dargestellten Ausführungsform das Verstärkungselement 5 nach unten gewölbt. Dies erlaubt es, die Schachtabdeckung 1 zum Beispiel bei Schächten, Kanalzugängen oder Entwässerungsrinnen einzusetzen, bei denen der Abstand zwischen der Auflagefläche 3 und der Oberfläche 15, beispielsweise einer Straßenfläche, geringer ist als der bei in Figur 1 dargestellten Ausführungsform. Abgesehen von der Richtung der Wölbung des Verstärkungselements 5 ist der Aufbau der in den Figuren 1 und 2 dargestellten Ausführungsformen entsprechend.

Sowohl bei der in Figur 1 dargestellten Ausführungsform als auch bei der in Figur 2 dargestellten Ausführungsform ist es möglich, die hier dargestellte aufliegende Platte 11 vorzusehen, um eine glatte Oberfläche zu erhalten. Alternativ ist es jedoch auch möglich, auf die aufliegende Platte 11 zu verzichten, so dass der Körper 7 aus Kunststoff lediglich aus Rippen 9 aufgebaut ist. Weiterhin ist es auch möglich, eine Basisplatte vorzusehen, wobei diese beispielsweise so geformt ist, dass diese auf dem Verstärkungselement 5 aufliegt oder mittig im Körper 7 aus Kunststoff verläuft, so dass sich die Rippen 9 von der Basisplatte aus nach oben und nach unten erstrecken. Die Basisplatte kann dabei sowohl in einer Ausführungsform mit aufliegender Platte 11 als auch ohne aufliegende Platte 11 vorgesehen sein.

Das Verstärkungselement 5 kann beispielsweise eine vollflächige Platte sein.

Eine alternative Ausführungsform für ein Verstärkungselement ist in Figur 3 dargestellt.

Bei der in Figur 3 dargestellten Ausführungsform umfasst das Verstärkungselement 5 einen umlaufenden Streifen 17 und eine zentrale Platte 19. Der umlaufende Streifen 17 und die zentrale Platte 19 sind dabei mit gekrümmten Streifen 21 miteinander verbunden. Durch die gekrümmten Streifen 21 ergibt sich eine Wölbung des Verstärkungselements 5. Die Ausrichtung zur Herstellung der Schachtabdeckung ist dabei wie in den Figuren 1 und 2 möglich, das heißt nach oben gewölbt oder nach unten gewölbt.

Figur 4 zeigt zwei Einzelteile, aus denen das in Figur 3 dargestellte Verstärkungselement aufgebaut werden kann.

Das Verstärkungselement 5 ist in diesem Fall aus zwei Einzelteilen aufgebaut, bei denen das erste Teil 23 den umlaufenden Streifen 17 aufweist und sich zur Mitte des Verstärkungselements 5 erstreckende Streifen 25. Das zweite Teil 27 weist die zentrale Platte 19 sowie sich nach außen erstreckende Streifen 29 auf. Zur Herstellung des ersten Teils 23 und des zweiten Teils 27 ist zum Beispiel möglich, das zweite Teil 27 aus einer runden Platte auszustanzen. Bei entsprechender Gestaltung der sich nach außen erstreckenden Streifen 29 verbleibt als Rest nach dem Ausstanzen das erste Teil 23 mit dem umlaufenden Streifen 17 und den sich zur Mitte erstreckenden Streifen 25. Hierzu werden die Streifen 25, 29 vorzugsweise so gestaltet, dass die Breite des sich zur Mitte erstreckenden Streifens 25 am ersten Teil 23 am inneren Umfang des umlaufenden Streifens 17 der äußeren Breite der sich nach außen erstreckenden Streifen 29 des zweiten Teils 27 entspricht. Entsprechend entspricht die Breite der sich zur Mitte erstreckenden Streifen 25 des ersten Teils 27 an deren Ende der Breite der sich nach außen erstreckenden Streifen 29 des zweiten Teils 27 am Umfang der zentralen Platte 19. Nach dem Herstellen des ersten Teils 23 und des zweiten Teils 27 werden diese umgeformt, um die Wölbung zu bilden. Hierzu kann zum Beispiel ein Pressverfahren, beispielweise ein Tiefziehverfahren, eingesetzt werden. Nach dem Umformen werden die Streifen 29 des zweiten Teils und die Streifen 25 des ersten Teils miteinander verbunden. Um eine stabile Verbindung zu erhalten, werden die Streifen 25, 29 zum Beispiel miteinander verschweißt. Für eine stabile Verbindung ist es dabei besonders bevorzugt, wenn das zweite Teil 27 zur Verbindung der Streifen 25, 29 in das erste Teil 23 eingelegt wird. Neben dem Verschweißen ist aber auch jedes andere Verfahren zur Verbindung der zwei Teile 23, 27 möglich, zum Beispiel Verschrauben, Vernieten oder Verkleben. Auch ist es möglich, die zwei Teile 23, 27 durch Umspritzen mit der Kunststoffmasse für den Körper 7 aus Kunststoff zu verbinden.

Eine Ausführungsform eines Verstärkungselements mit einem äußeren umlaufenden Streifen und einem Stab, wobei der Stab und der umlaufende Steifen mit Speichen miteinander verbunden sind, ist in Figur 5 dargestellt.

Das in Figur 5 dargestellte Verstärkungselement umfasst einen umlaufenden Streifen 17 und einen Stab 31. Auf dem Stab 31 kann zusätzlich eine Platte 33 aufgebracht sein, wobei bei Belastung eine Kraft auf die Platte 33 wirkt. Um die auf die Platte 33 wirkende Kraft auch an den umlaufenden Streifen 17 zu übertragen, ist der Stab 31, auf dem die Platte 33 aufliegt, mit Speichen 35 am umlaufenden Streifen 17 befestigt. Alternativ zu den Speichen 35 ist es auch möglich, Seile zu verwenden oder Streifen aus dem gleichen Material wie dem umlaufenden Streifen 17 und dem Stab 31, mit dem der Stab 31 am umlaufenden Streifen 17 befestigt wird. Als Material für Seile eignet sich insbesondere Stahl oder jedes Material, das gut auf Zug belastbar ist.

Alternativ zu der Gestaltung mit einem Stab und einer oberen Platte ist es auch möglich, das Verstärkungselement wie in Figur 6 dargestellt mit einem umlaufenden Streifen 17 und einer zentralen Platte 19 zu gestalten, wobei die zentrale Platte 19 anders als in den in Figur 3 und 4 dargestellten Ausführungsform nicht mit breiten Streifen am umlaufenden Streifen 17 befestigt wird, sondern mit Speichen 35. Auch hier ist es alternativ zu den Speichen 35 möglich, die zentrale Platte 17 am umlaufenden Streifen 17 mittels Seilen zu befestigen.

Eine weitere mögliche Gestaltung für ein Verstärkungselement 5 ist in Figur 7 dargestellt. Bei der in Figur 7 dargestellten Ausführungsform weist das Verstärkungselement 5 einen wellenförmigen äußeren Umfang 37 auf. Die Wellen erstrecken sich dabei zum Mittelpunkt 39 des Verstärkungselments 5, so dass die Wellen zu Mitte hin kleiner werden.

Anstelle der in Figur 7 dargestellten wellenförmigen Gestaltung ist es auch möglich, in das Verstärkungselement 5 beliebige Sicken einzubringen. Besonders bevorzugt ist dabei ist dabei eine Sickenform, die im Wesentlichen der in Figur 7 dargestellten Wellenform entspricht, nämlich Sicken, die am äußeren Umfang breiter sind und deren Breite zur Mitte hin abnimmt. Hierbei brauchen sich die Sicken nicht zwingend bis zum Mittelpunkt 39 erstrecken, sondern können bereits mit einem Abstand zum Mittelpunkt 39 enden.

Figur 8 zeigt einen Abschnitt einer Schachtabdeckung mit einem gewölbten Verstärkungselement und zusätzlich einer zweiten Platte aus dem gleichen Material wie das Verstärkungselement, wobei zwischen dem Verstärkungselement und der weiteren Platte der Körper aus Kunststoff ausgebildet ist.

Bei der in Figur 8 dargestellten Ausführungsform weist die Schachtabdeckung 1 ein Verstärkungselement 5 auf, der nach unten gewölbt ist. Das Verstärkungselement kann dabei zum Beispiel wie der in Figur 2 dargestellte ausgeführt sein. Zusätzlich zu dem Verstärkungselement 5 umfasst die Schachtabdeckung 1 der in Figur 8 dargestellten Ausführungsform eine obere Platte 41. Der Körper 7 aus Kunststoff ist dabei zwischen dem Verstärkungselement 5 und der oberen Platte 41 positioniert. Der Körper aus Kunststoff weist in der hier dargestellten Ausführungsform vertikal verlaufende Rippen 9 auf sowie eine Basisplatte 43. Die Rippen 9 erstrecken sich dabei von der Basisplatte 43 aus nach oben und unten. Der Körper 7 aus Kunststoff liegt dabei mit den Rippen 9 auf dem Verstärkungselement 5 auf und die obere Platte 41 auf den sich von der Basisplatte 43 aus nach oben erstreckenden Rippen 9.

Um eine glatte Oberfläche zu erhalten, ist in der in Figur 8 dargestellten Ausführungsform eine äußere Umhüllung 45 aus Kunststoff vorgesehen. Die äußere Umhüllung 45 aus Kunststoff umschließt dabei das Verstärkungselement 5, die obere Platte 41 und den Körper 7 aus Kunststoff. Als Material für den Körper 7 aus Kunststoff und die äußere Umhüllung 45 kann dabei der gleiche Kunststoff verwendet werden. Es ist jedoch auch möglich, unterschiedliche Polymere zu nutzen.

Zwei weitere alternative Ausführungsformen für eine Schachtabdeckung mit einem Verstärkungselement 5, einer oberen Platte 41 und einem Körper 7 aus Kunststoff, der zwischen dem Verstärkungselement 5 und der oberen Platte 41 positioniert ist, sind in den Figuren 9 und 10 dargestellt.

Im Unterschied zu der in Figur 8 dargestellten Ausführungsform weisen die in den Figuren 9 und 10 dargestellten Ausführungsformen keine äußere Umhüllung 45 aus Kunststoff auf. Es ist jedoch auch möglich, auch die in den Figuren 9 und 10 dargestellten Ausführungsformen mit einer äußeren Umhüllung 45 auszuführen. Auch ist es möglich, auf die äußere Umhüllung 45 bei der in Figur 8 dargestellten Ausführungsform zu verzichten.

Bei der in Figur 8 dargestellten Ausführungsform sind das Verstärkungselement 5 und die obere Platte 41 am Rand über eine Flanschverbindung miteinander verbunden. Die Verbindung kann dabei formschlüssig, stoffschlüssig oder kraftschlüssig erfolgen, wobei eine kraftschlüssige Verbindung, zum Beispiel durch Verschrauben oder Vernieten bevorzugt ist. Wenn eine äußre Umhüllung 45 aus Kunststoff vorgesehen ist, kann auf die zusätzliche Verbindung des Verstärkungselements 5 und der oberen Platte 41 auch verzichtet werden, da diese durch die äußere Umhüllung 45 zueinander positioniert und gehalten werden.

Bei den in Figuren 9 und 10 dargestellten Ausführungsformen ist zur Verbindung des Verstärkungselements 5 und der oberen Platte 41 eine Elastomerverbindung 47 vorgesehen. Bei der in Figur 9 dargestellten Ausführungsform umschließt die Elastomerverbindung 47 die obere Platte 41 entlang ihres äußeren Umfangs und ist in horizontaler Ebene zwischen einem sich nach oben erstreckenden Rand 49 des Verstärkungselements 5 und der oberen Platte 41 positioniert. Im Unterschied dazu ist die Elastomerverbindung 47 bei der in Figur 10 dargestellten Ausführungsform auf dem äußeren Rand des Verstärkungselements 5 positioniert und die obere Platte 41 liegt auf der Elastomerverbindung 47 auf.

Der Einsatz einer Elastomerverbindung 47 hat den Vorteil, dass hierdurch unterschiedliche Wärmeausdehnungen der einzelnen Bauelemente kompensiert werden können.

Alternativ zu der in Figur 10 dargestellten Ausführungsform mit einer Elastomerverbindung 47 ist es auch möglich, eine Formschlussverbindung oder eine kraftschlüssige Verbindung vorzusehen.

In den Figuren 11.1 bis 11.4 sind unterschiedliche Varianten zur Anordnung von Rippen im Körper 7 aus Kunststoff dargestellt. Hierbei weist der Körper 7 aus Kunststoff bei den in Figuren 11.1 bis 11.3 dargestellten Ausführungsformen einen kreisförmigen Querschnitt auf und bei der in Figur 11.4 dargestellten Ausführungsform einen quadratischen Querschnitt. Die Form des Körpers 7 aus Kunststoff entspricht dabei üblicherweise der Form der Schachtabdeckung 1. Bei einer runden Schachtabdeckung 1 ist auch der Körper 7 aus Kunststoff rund und bei einer eckigen Schachtabdeckung 1 ist der Körper 7 aus Kunststoff ebenfalls eckig.

Bei den in Figuren 11.1 bis 11.4 dargestellten Ausführungsformen bilden die Rippen eine Rechteckteilung, wobei hier eine quadratische Teilung, wie dargestellt, bevorzugt ist. Hierbei schneiden sich die einzelnen Rippen 9 des Körpers 7 aus Kunststoff in einem Winkel von 90°. Alternativ zu der hier dargestellten quadratischen Teilung ist es jedoch auch möglich, zum Beispiel eine Dreiecksteilung oder beliebige andere Teilung vorzusehen, wobei sich die Rippen 9 in diesem Fall einem von 90° verschiedenen Winkel schneiden.

Bei der in Figur 11.2 dargestellten Ausführungsform verlaufen die Rippen 9 radial vom Mittelpunkt des Körpers 7 aus Kunststoff zu dem äußeren Rand. Hierbei wäre es auch möglich, die Rippen von einem außermittig gelegenen Punkt nach außen verlaufen zu lassen, bevorzugt ist es jedoch, wenn die Rippen radial vom Mittelpunkt 39 des Körpers 7 aus Kunststoff zum äußeren Rand verlaufen.

Zusätzlich können Rippen 9 vorgesehen sein, die den Mittelpunkt 39 des Körpers 7 aus Kunststoff ringförmig umschließen. Dies ist beispielhaft in Figur 11.3 dargestellt. Die ringförmig den Mittelpunkt 39 umschließenden Rippen schneiden dabei die radial vom Mittelpunkt 39 nach außen verlaufenden Rippen 9.

Selbstverständlich ist es auch möglich, die in den Figuren 11.2 und 11.3 gezeigten Varianten für einen Körper 7 aus Kunststoff mit einer beliebigen anderen Querschnittsfläche, beispielsweise einer rechteckigen oder quadratischen Querschnittsfläche einzusetzen.

Neben den hier dargestellten Verläufen der Rippen 9 ist auch jede beliebige andere, dem Fachmann bekannte Ausrichtung der Rippen 9 möglich.

Eine alternative Ausführungsform für eine Schachtabdeckung 1 ist in Figur 12 dargestellt.

Im Unterschied zu den vorstehend beschriebenen Verstärkungselementen 5 ist bei der in Figur 12 dargestellten Ausführungsform das Verstärkungselement 5 aus vertikal verlaufenden Elementen aufgebaut. Hierbei weist das Verstärkungselement 5 in der in Figur 12 dargestellten Ausführungsform zwei sich kreuzende Elemente 51 auf. Die Elemente 51 haben dabei zueinander einen Winkel von 90°. Auf dem sich aus den Elementen 51 bildenden Verstärkungselement 5 liegt der Körper 7 aus Kunststoff auf. Dieser weist Rippen 9 und eine aufliegende Platte 11 auf. Mit den Rippen 9 liegt der Körper 7 aus Kunststoff auf den vertikalen Elementen 51 des Verstärkungselements 5 auf.

Neben der in Figur 12 dargestellten Ausführungsform mit zwei sich kreuzenden Elementen 51 ist es auch möglich, mehrere Elemente 51 vorzusehen. Diese können sich dabei radial vom Mittelpunkt sich nach außen erstrecken oder beispielsweise auch parallel zueinander verlaufen. Hierbei ist es bevorzugt, wenn mindestens ein Element 51 quer zu den parallel verlaufenden Elementen 51 ausgerichtet ist, so dass die parallel ausgerichteten Elemente 51 das quer dazu verlaufende Element 51 schneiden. Neben nur einem quer zu den parallel ausgerichteten Elementen 51 verlaufenden Element 51 ist es selbstverständlich auch möglich, in beide Richtungen mehrere parallel verlaufende Elemente 51 vorzusehen, so dass sich beispielsweise eine Rechteckteilung ergibt. Alternativ ist jedoch auch jede weitere Ausrichtung der vertikal verlaufenden Elemente 51 zur Bildung des Verstärkungselements 5 denkbar. So können diese beispielsweise wie bei den in den Figuren 11.2 und 11.3 für die Rippen 9 des Körpers 7 aus Kunststoff dargestellten Varianten verlaufen.

### Bezugszeichenliste

- 1: Schachtabdeckung
- 3: Auflagefläche
- 5: Verstärkungselement
- 7: Körper aus Kunststoff
- 9: Rippe
- 11: aufliegende Platte
- 13: Erweiterung
- 15: Oberfläche
- 17: umlaufender Streifen
- 19: zentrale Platte
- 21: Streifen
- 23: erstes Teil
- 25: zur Mitte erstreckender Streifen
- 27: zweites Teil
- 29: nach außen erstreckender Streifen
- 31: Stab
- 33: Platte
- 35: Speiche
- 37: äußerer Umfang
- 39: Mittelpunkt
- 41: obere Platte
- 43: Basisplatte
- 45: äußere Umhüllung
- 47: Elastomerverbindung
- 49: nach oben erstreckender Rand
- 51: Element

## Patentansprüche

1. Schachtabdeckung für Schächte, Kanalzugänge oder Entwässerungsrinnen, umfassend ein Verstärkungselement (5) und einen Körper (7) aus Kunststoff, der mit dem Verstärkungselement (5) verbunden ist, wobei die Schachtabdeckung eingerichtet ist, einen Schacht, Kanalzugang oder eine Entwässerungsrinne zu verschließen und das Verstärkungselement (5) so ausgebildet ist, dass dieses bei mit der Schachtabdeckung (1) verschlossenen Schacht, Kanalzugang oder mit der Schachtabdeckung verschlossener Entwässerungsrinne auf einer Auflagefläche (3) am Schacht, Kanalzugang oder der Entwässerungsrinne aufliegen kann, und der Körper (7) aus Kunststoff Rippen (9) umfasst, die bei verschlossenem Schacht, Kanalzugang oder verschlossener Entwässerungsrinne senkrecht oder geneigt mit einem Winkel von mehr als 45° zur den Schacht, Kanalzugang oder die Entwässerungsrinne umgebenden Oberfläche (15) verlaufen können, wobei das Verstärkungselement aus einem Metall gefertigt ist, **dadurch gekennzeichnet, dass** die Rippen (9) auf der Oberseite des Verstärkungselements (5) aufliegen, und das Verstärkungselement (5) weiterhin eines der nachfolgenden Merkmale umfasst ist:
- das Verstärkungselement (5) ist gewölbt,
- das Verstärkungselement (5) umfasst einen äußeren umlaufenden Streifen (17) und eine zentrale Platte (19), die jeweils mit dem Körper (7) aus Kunststoff verbunden sind und die zentrale Platte (19) oder ein mit einer Platte (33) verbundener, sich in axialer Richtung erstreckender Stab (31) ist mit dem äußeren umlaufenden Streifen (17) durch Speichen (35), Stäbe oder Seile verbunden,
- das Verstärkungselement (5) ist aus sich kreuzenden, vertikal ausgerichteten Elementen (51) aufgebaut,
- im Verstärkungselement (5) sind Sicken ausgebildet.

2. Schachtabdeckung gemäß Anspruch 1, **dadurch gekennzeichnet, dass** das Verstärkungselement (5) aus gewölbten Streifen (21) aufgebaut ist, die in der Mitte des Verstärkungselements (5) zusammenlaufen.

3. Schachtabdeckung gemäß Anspruch 1 oder 2, **dadurch gekennzeichnet, dass** Öffnungen im Verstärkungselement (5) ausgebildet sind.

4. Schachtabdeckung gemäß einem der Ansprüche 1 bis 3, **dadurch gekennzeichnet, dass** der Kunststoff des Körpers (7), der mit dem Verstärkungselement (5) verbunden ist, ausgewählt ist aus thermoplastischen oder duroplastischen Polyestern, Polyamid, Polyvinylchlorid, Polypropylen, Polyethylen, Polystyrol, Polycarbonat, Styrol-Acrylnitril-Copolymer, Acrylnitril-Butadien-Styrol-Copolymer, Acrylnitril-Styrol-Acrylester, Polyoxymethylen, Polymethylmethacrylat, syndiotaktisches Polystyrol, Polyphthalamid, Polyphenylensulfid, Formaldehyd-Harzen, Ungesättigten Polyester-Harzen,Vinylester-Harzen, Phenacrylat-Harzen, Vinylesterurethanen, Epoxid-Harzen, Diallylphthalat-Harzen, Allylestern, Silikon-Harzen und Polyurethanen.

5. Schachtabdeckung gemäß einem der Ansprüche 1 bis 4, **dadurch gekennzeichnet, dass** der Körper (7) aus Kunststoff eine ebene Platte (11) aufweist, die auf den Rippen (9) aufliegt und stoffschlüssig mit den Rippen (9) verbunden ist.

6. Schachtabdeckung gemäß einem der Ansprüche 1 bis 5, **dadurch gekennzeichnet, dass** im Verstärkungselement (5) Löcher ausgebildet sind, durch die der Kunststoff des Körpers (7) aus Kunststoff zur Verbindung mit dem Verstärkungselement (5) gepresst ist oder dass der Körper (7) aus Kunststoff mit dem Verstärkungselement (5) verclipst oder verschraubt ist.

7. Schachtabdeckung gemäß einem der Ansprüche 1 bis 5, **dadurch gekennzeichnet, dass** der Körper (7) aus Kunststoff verschiebbar auf dem Verstärkungselement (5) aufliegt.

8. Schachtabdeckung gemäß einem der Ansprüche 1 bis 7, **dadurch gekennzeichnet, dass** der Körper (7) aus Kunststoff das Verstärkungselement (5) am äußeren Umfang umschließt.

9. Schachtabdeckung gemäß einem der Ansprüche 1 bis 8, **dadurch gekennzeichnet, dass** in der Schachtabdeckung (1) Senklöcher ausgebildet sind, durch die die Schachtabdeckung (1) mit der Auflagefläche (3) am Schacht, Kanalzugang oder der Entwässerungsrinne verschraubbar ist.

## Claims

1. A manhole cover for manholes, sewer accesses or drainage channels, comprising a reinforcing element (5) and a body (7) made of plastic, which is connected to the reinforcing element (5), the manhole cover being designed to close a manhole, sewer access or drainage channel and the reinforcing element (5) being formed in such a way that it can rest on a bearing surface (3) on the manhole, sewer access or drainage channel when the manhole, sewer access or drainage channel is closed by means of the manhole cover (1), and the body (7) made of plastic comprising ribs (9), which can extend perpendicularly or at an angle of more than 45° to the surface (15) surrounding the manhole, sewer access or drainage channel when the manhole, sewer access or drainage channel is closed, the reinforcing element being manufactured from a metal, wherein the ribs (9) rest on the upper side of the reinforcing element (5), and the reinforcing element (5) also comprises one of the following features:
- the reinforcing element (5) is arched,
- the reinforcing element (5) comprises an outer encircling strip (17) and a central plate (19), which are each connected to the body (7) made of plastic, and the central plate (19) or a rod (31) connected to a plate (33) and extending in an axial direction is connected to the outer encircling strip (17) by spokes (35), rods or cables,
- the reinforcing element (5) is constructed from intersecting, vertically aligned elements (51),
- beads are formed in the reinforcing element (5).

2. The manhole cover according to claim 1, wherein the reinforcing element (5) is constructed from arched strips (21) which converge in the center of the reinforcing element (5).

3. The manhole cover according to claim 1 or 2, wherein openings are formed in the reinforcing element (5).

4. The manhole cover according to one of claims 1 to 3, wherein the plastic of the body (7) which is connected to the reinforcing element (5) is selected from thermoplastic or thermosetting polyesters, polyamide, polyvinylchloride, polypropylene, polyethylene, polystyrene, polycarbonate, styreneacrylonitrile copolymer, acrylonitrile-butadienestyrene copolymer, acrylonitrile-styrene-acrylic ester, polyoxymethylene, polymethylmethacrylate, syndiotactic polystyrene, polyphthalimide, polyphenylene sulfide, formaldehyde resins, unsaturated polyester resins, vinyl ester resins, phenacrylate resins, vinyl ester urethanes, epoxy resins, diallyl phthalate resins, allyl esters, silicone resins and polyurethanes.

5. The manhole cover according to one of claims 1 to 4, wherein the body (7) made of plastic has a flat plate (11), which rests on the ribs (9) and is connected materially to the ribs (9).

6. The manhole cover according to one of claims 1 to 5, wherein holes are formed in the reinforcing element (5), through which holes the plastic of the body (7) made of plastic is forced for connection to the reinforcing element (5), or wherein the body (7) made of plastic is clipped or screwed to the reinforcing element (5).

7. The manhole cover according to one of claims 1 to 5, wherein the body (7) made of plastic rests slidably on the reinforcing element (5).

8. The manhole cover according to one of claims 1 to 7, wherein the body (7) made of plastic surrounds the reinforcing element (5) at the outer circumference.

9. The manhole cover according to one of claims 1 to 8, wherein countersunk holes are formed in the manhole cover (1), through which holes the manhole cover (1) can be screwed to the bearing surface (3) on the manhole, sewer access or drainage channel.

## Revendications

1. Couvercle de puits pour puits, accès à des canaux ou rigoles de drainage, comprenant un élément de renforcement (5) et un corps (7) en matière plastique, qui est relié à l'élément de renforcement (5), le couvercle de puits étant adapté pour fermer un puits, un accès à un canal ou une rigole de drainage, et l'élément de renforcement (5) étant configuré de telle sorte que celui-ci, lorsque le puits, l'accès à un canal est fermé avec le couvercle de puits (1) ou lorsque la rigole de drainage est fermée avec le couvercle de puits, peut reposer sur une surface d'appui (3) sur le puits, l'accès à un canal ou la rigole de drainage, et le corps (7) en matière plastique comprenant des nervures (9) qui, lorsque le puits, l'accès à un canal est fermé ou lorsque la rigole de drainage est fermée, peuvent s'étendre perpendiculairement ou inclinées à un angle de plus de 45° par rapport à la surface (15) entourant le puits, l'accès à un canal ou la rigole de drainage, l'élément de renforcement étant fabriqué en un métal, **caractérisé en ce que** les nervures (9) reposent sur le côté supérieur de l'élément de renforcement (5), et l'élément de renforcement (5) comprend en outre l'une des caractéristiques suivantes :
- l'élément de renforcement (5) est bombé,
- l'élément de renforcement (5) comprend une bande périphérique extérieure (17) et une plaque centrale (19), qui sont respectivement reliées au corps (7) en matière plastique, et la plaque centrale (19) ou une barre (31) s'étendant dans la direction axiale, reliée à une plaque (33), est reliée à la bande périphérique extérieure (17) par des rayons (35), des barres ou des câbles,
- l'élément de renforcement (5) est composé d'éléments (51) qui se croisent, orientés verticalement,
- des moulures sont formées dans l'élément de renforcement (5).

2. Couvercle de puits selon la revendication 1, **caractérisé en ce que** l'élément de renforcement (5) est composé de bandes bombées (21) qui convergent au centre de l'élément de renforcement (5).

3. Couvercle de puits selon la revendication 1 ou 2, **caractérisé en ce que** des ouvertures sont formées dans l'élément de renforcement (5).

4. Couvercle de puits selon l'une quelconque des revendications 1 à 3, **caractérisé en ce que** la matière plastique du corps (7), qui est relié à l'élément de renforcement (5), est choisie parmi les polyesters thermoplastiques ou duroplastiques, le polyamide, le chlorure de polyvinyle, le polypropylène, le polyéthylène, le polystyrène, le polycarbonate, le copolymère de styrène-acrylonitrile, le copolymère d'acrylonitrile-butadiène-styrène, l'acrylonitrile-styrène-ester acrylique, le polyoxyméthylène, le polyméthacrylate de méthyle, le polystyrène syndiotactique, le polyphtalamide, le polysulfure de phénylène, les résines de formaldéhyde, les résines de polyester insaturé, les résines d'ester vinylique, les résines de phénacrylate, les ester vinylique-uréthanes, les résines époxydes, les résines de phtalate de diallyle, les esters allyliques, les résines de silicone et les polyuréthanes.

5. Couvercle de puits selon l'une quelconque des revendications 1 à 4, **caractérisé en ce que** le corps (7) en matière plastique présente une plaque plane (11) qui repose sur les nervures (9) et qui est reliée aux nervures (9) par liaison de matière.

6. Couvercle de puits selon l'une quelconque des revendications 1 à 5, **caractérisé en ce que** des trous sont formés dans l'élément de renforcement (5), à travers lesquels la matière plastique du corps (7) en matière plastique est pressée pour être reliée à l'élément de renforcement (5) ou **en ce que** le corps (7) en matière plastique est clipsé ou vissé à l'élément de renforcement (5) .

7. Couvercle de puits selon l'une quelconque des revendications 1 à 5, **caractérisé en ce que** le corps (7) en matière plastique repose de manière coulissante sur l'élément de renforcement (5).

8. Couvercle de puits selon l'une quelconque des revendications 1 à 7, **caractérisé en ce que** le corps (7) en matière plastique entoure l'élément de renforcement (5) sur la circonférence extérieure.

9. Couvercle de puits selon l'une quelconque des revendications 1 à 8, **caractérisé en ce que** des trous verticaux sont formés dans le couvercle de puits (1), à travers lesquels le couvercle de puits (1) peut être vissé à la surface d'appui (3) sur le puits, l'accès à un canal ou la rigole de drainage.
